# EUROPÄISCHE PATENTSCHRIFT

(11) **EP 0 512 316 B1**
(45) Veröffentlichungstag und Bekanntmachung des Hinweises auf die Patenterteilung: **08.11.1995**
(21) Anmeldenummer: 92106835.9
(22) Anmeldetag: 22.04.1992
(51) Int. Cl.: H01H 9/06

(54) **Schalter, insbesondere Akku-Schalter für handbetätigte Elektrowerkzeuge**
Switch, in particular battery-switch for manually operated electric tools
Interrupteur, en particulier interrupteur de la batterie pour outils électriques manuel

(30) Priorität: 07.05.1991 DE 4114854
(43) Veröffentlichungstag der Anmeldung: 11.11.1992
(73) Patentinhaber: Marquardt GmbH, D-78604 Rietheim-Weilheim (DE)
(72) Erfinder: Broghammer, Peter, W-7204 Wurmlingen (DE)
(74) Vertreter: Patentanwälte Eisele, Otten & Roth

(56) Entgegenhaltungen:
- US-A- 4 205 434
- US-A- 4 719 395
- US-A- 4 937 705

## Beschreibung

Die Erfindung betrifft einen Schalter, insbesondere zur Verwendung für ein handbetätigtes Akku-Elektrowerkzeug.

Bekannt sind Akku-Schalter für Elektrowerkzeuge, die so aufgebaut sind, daß sich der Leistungstransistor außerhalb des Gehäuses befindet.

Der Transistor ist über Litzen mit der Steuerelektronik und dem Schaltsystem im Innern des Gehäuses elektrisch verbunden. Ein Kühlkörper wird mit dem Leistungstransistor verbunden.

Eine Freilaufdiode befindet sich in der Regel auf der Leiterplatte der Steuerelektronik aufgesteckt bzw. aufgelötet, die ihre Wärme schlecht nach außen leiten kann. Ein Umschalter für Rechts-/Linkslauf ist auf den eigentlichen Schalter aufgebracht, wobei hier noch Leitungen vom eigentlichen Schalter zum R/L-Schalter geführt werden müssen, die normalerweise gesteckt sind.

Ist bei diesen Schaltern eine Bremse vorhanden, so ist sie oft mit mehreren Teilen realisiert, wobei durch einen gefederten Bremskontakt eine Zwangsöffnung nicht immer sichergestellt ist. Nachteilig bei diesen Schaltern ist, daß durch die Anbindung des Leistungstransistors an den Schalter über Litzen ein erhöhter Teilebedarf und somit höhere Kosten verbunden sind. Weiterhin ist eine automatische Montage des Schalters in dafür vorgesehene Geräte schwierig (biegeschlaffe Teile). Der Transistor muß zusätzlich auf einem Kühlkörper verschraubt werden.

Eine Freilaufdiode, die auf der Leiterplatte befestigt ist, bringt dadurch Nachteile, daß sie die Steuerelektronik aufheizt und die Wärme nicht nach außen leiten kann.

Die Verbindungsleitungen vom Schalter zum R/L-Schalter bewirken einen zusätzlichen Montageaufwand und weitere Verbindungsstellen, die zu Spannungsabfällen führen.

Aus der US-A-4 719 395 ist weiterhin ein Schalter zur Geschwindigkeitsregelung eines Elektrowerkzeugs mit einem Gleichstrom-Motor bekannt. Der Schalter besitzt ein Gehäuse mit an der Oberseite angeordneten Kühlblechen, zwischen denen sich ein Leistungstransistor befindet. Der Leistungstransistor ist mit aus dem Gehäuse herausragenden, Anschlüssen für die Batterie und den Motor verbunden. Weiterhin weist der bekannte Schalter eine Steuerelektronik für die Geschwindigkeitsregelung auf.

Aus der weiterhin bekannten US-A-4 205 434 ist ein weiterer Schalter zur Geschwindigkeitsregelung für ein Elektrowerkzeug mit einem Wechselstrommotor bekanntgeworden. Mittels einer Nockensteuerung werden dabei bewegliche Kontaktträger des Schaltersystems betätigt.

### Aufgabe der Erfindung:

Der Erfindung liegt die Aufgabe zugrunde, diese Nachteile zu beseitigen. Insbesondere soll auf eine Verbindung des Leistungstransistors über Litzen verzichtet werden, was auch zu einer Teileverringerung führt.

Weiterhin soll die Freilaufdiode durch die entstehende Wärme nicht die Steuerelektronik beeinflußen.

Insbesondere soll die im Schalter entstehende Wärme, verursacht durch das Kontaktsystem, Freilaufdiode und Bremse gut nach außen zum Kühlkörper geleitet werden können. Weiterhin soll durch eine entsprechende Anordnung der R/L-Schalter im eigentlichen Schalter integriert werden, so daß eine kompakte Bauform erreicht wird, mit wenig Verbindungsstellen und damit geringen Verlusten.

### Lösung der Aufgabe:

Diese Aufgabe wird erfindungsgemäß durch die Merkmale im Anspruch 1 gelöst.

In den Unteransprüchen sind vorteilhafte und zweckmäßige Weiterbildungen des Schalters nach Anspruch 1 enthalten.

Ein Ausführungsbeispiel des Schalters ist in den Figuren dargestellt, und in der nachfolgenden Beschreibung näher erläutert. Im einzelnen zeigen
- Fig. 1: Seitenansicht geschnitten,
- Fig. 2: Draufsicht geschnitten nach Fig. 1 unterhalb der Freilaufdiode 8 und
- Fig. 3: perspektivische Ansicht auf Lagerblech mit Verbindungsbolzen.

### Beschreibung des Ausführungsbeispiels:

Der Akku-Schalter 1 ist über Kontaktklammern 27 mit dem Akku 20 elektrisch verbunden. Die Kontaktklammern 27 sind jeweils mit der Motoranschluß-Kontaktschiene 19 und dem Kontaktträger 28 elektrisch verbunden.

Der Kontaktträger 28 ist im Schaltergehäuse 13 montiert und führt den Strom zum Kontaktsystem 5. Mit dem Schaltkontakt 4 wird die Akkuspannung ein- und ausgeschaltet. Mit dem Schaltkontakt 3 wird die Steuerelektronik 6 überbrückt. Bei diesem Kontaktsystem handelt es sich um einen Schaltkontakt, der in einem Schneidenlager 37 gelagert ist und über eine Zugfeder 30 geschlossen gehalten wird. Am Drückerstößel 15 befinden sich Kulissen 31, die bei unbetätigtem Drückerstößel 15 die Schaltkontakte 3, 4 in geöffneter Stellung halten. Hierbei handelt es sich um eine Zwangsöffnung.

Über die Geometrie der Kulisse 31 kann die Stellung, wenn das Kontaktsystem 5 öffnen oder schließen soll, wegabhängig vorbestimmt werden.

Der Schaltkontakt 4 schaltet die Spannung vom Akku 20 zur Steuerelektronik und zum Source-Anschluß des Leistungstransistors 7. Hierbei ist das Lager 32 mit der Leiterplatte der Steuerelektronik 6 verlötet. Der Schaltkontakt 3 überbrückt die Steuerelektronik 6 nach einem bestimmten Weg des Drückerstößels 15 und leitet die Akkuspannung über Lagerblech 11 zum R/L-Umschalter 21 und damit zum Motor 22.

Die Motoranschluß-Kontaktschiene 19 läuft von unten (Akku-Seite) nach oben durch das Schaltergehäuse 13, bis zum R/L-Umschalter 21, wobei eine Lötfahne 33 die Steuerelektronik 6 mit der Akkuspannung versorgt. Ein Teil der Motoranschluß-Kontaktschiene ist so ausgebildet, daß sie, wie der Kontaktarm 16, eine Kontaktstelle 24 für Kontaktbrücke 17 bildet, die die Motorwicklung kurzschließt, und damit eine Bremsung des Motors 22 bewirkt.

Die Kontaktbrücke 17 ist im Drückerstößel 15 in vertikaler Richtung zur Stößelachse 45 schwimmend gelagert, so daß sie sich zentrieren kann. Die Kontaktkraft der Kontaktbrücke 17 auf die Kontaktstellen 24 wird durch die Rückstellfeder 18 erreicht. Die feste Verbindung der Kontaktbrücke 17 mit dem Drückerstößel 15 bewirkt bei der Drückerbewegung eine Zwangsöffnung, wodurch ein Kurzschluß der Akkuspannung ausgeschlossen wird. Die im Kontaktsystem 5 in der Freilaufdiode 8 und an der Kontaktbrücke 17 entstehende Wärme wird über das Lagerblech 11 aus dem Akku-Schalter 1 auf den Kühlkörper 14 geleitet, der wiederum die Wärme an die Umgebung abstrahlen kann. Das Lagerblech 11 mit Verbindungsbolzen 12 ist in Fig. 3 perspektivisch näher dargestellt.

Durch die Anordnung der Freilaufdiode 8 zwischen dem Lagerblech 11 und dem Verbindungsanschluß 23, der sich auf der Motoranschluß-Kontaktschiene 19 befindet, wird eine Wärmeleitung auf die Steuerelektronik vermieden.

Da im gesamten Schalter auf die Verwendung von Steckverbindungen verzichtet wurde, sind die Spannungsabfälle innerhalb des Akku-Schalters sehr gering.

Die Anschlußart vom R/L-Unmschalter 21 zum Motor 22 kann über angelötete, geschweißte Litzen oder dicht über feste Leiterbahnen erfolgen.

Der Motorstrom, der sehr hohe Weite erreichen kann, fließt nicht über die Leiterplatte der Steuerelektornik 6, sondern vom Akku 20 über den Kontaktträger 28 und den Schaltkontakt 4, das Lager 32 zum Leistungstransistor 7 über die Kühlfahne 9 auf den Verbindungsbolzen 12 und das Lagerblech 11 und den R/L-Unmschalter 21 zum Motor 22.

Das U-förmige Lagerblech 11 mit dem Verbindungsbolzen 12 führt die im Inneren des Akku-Schalters 1 entstehende Wärme nach außen zum Kühlkörper 14 und leitet den Motorstrom vom Kontaktsystem 5 zum Leistungstransistor 7 und dient als Befestigungselement für den Schalterdeckel 29, den Leistungstransistor 7 und den Kühlkörper 14. Hierbei wird die Kühlfahne 9 des Leistungstransistors 7 zwischen dem Verbindungsbolzen 12 und dem Kühlkörper 14 über die Schraube 10 geklemmt.

Das Lagerblech 11 erfüllt demnach mehrere Aufgaben, nämlich die Stromleitung durch das Schaltergehäuse, die Wärmeabfuhr und die Lagerung von Teilen. Hierfür weist das Lagerblech 11 die in Fig. 3 dargestellte Formgebung als U-förmiges Blechteil mit den Seitenschenkeln 38, 39 und der Verbindungsfläche 40 zur Aufnahme des Verbindungsbolzens 12 auf. An dem Seitenschenkel 38 befindet sich im unteren Bereich das U-förmig ausgesparte Schneidenlager 37. Im oberen Bereich dieses Seitenschenkels 38 ist ein weiterer U-förmiger Ansatz 41 vorgesehen, der aus dem rechtwinklig abgewinkelten Seitenschenkel 42, der Grundfläche 43 und dem weiteren, zur Seite hin verlängerten Seitenschenkel 44 besteht. Dieser einstückig angeformte Ansatz 41 dient als Verbindungselement zum R/L-Schalter 21. Der Seitenschenkel 39 dient in seinem unteren, abgewinkelten Bereich als Kontaktstelle bzw. als Kontaktarm 16 zur Kontaktbrücke 17.

Weiterhin wird der Wandungsdurchbruch 25 im Schaltergehäuse 13 durch den Kühlkörper 14, der auf der Wandungsfläche 26 aufliegt, staubdicht verschlossen. Der Kühlkörper 14 kann durch seine Abmessungen auf die Leistungsklasse des Schalters und damit auf die Motorströme angepaßt werden. Für eine Drehzahländerung des Motors 22 sorgt die Steuerelektronik 6, die abhängig von der Stellung des Drückerstößels 15 das Puls-Pausen-Verhältnis der Motorspannung verändert. Hierbei wird die Stellung des Drückerstößels über ein Potentiometer abgefragt. Der Potentiometerschleifer 35 ist am Drückerstößel 15 angebracht und schleift auf der Potentiometerbahn, die sich auf der Leiterplatte der Steuerelektronik 6 befindet.

Mit dem R/L-Umschalter 21 kann die Drehrichtung des Motors 22 bestimmt werden. Hierbei hat der R/L-Umschalter 21 die Funktion eines Polwendeschalters. Der Umschalthebel 34 ist im Schaltergehäuse 13 gelagert. Über zwei gefederte Kontaktbrücken 36, die im linken Teil des Umschalthebels 34 gelagert sind, erfolgt die Umschaltung. Der Umschalthebel 34 kann in drei Stellungen rasten, wobei die mittlere Stellung als Einschaltsperre ausgebildet werden kann.
- 1: Akku-Schalter
- 2: Drücker
- 3: Schaltkontakt
- 4: Schaltkontakt
- 5: Kontaktsystem
- 6: Steuerelektronik
- 7: Leistungstransistor
- 8: Freilaufdiode
- 9: Kühlfahne von 7
- 10: Schraube
- 11: Lagerblech
- 12: Verbindungsbolzen
- 13: Schaltergehäuse
- 14: Kühlkörper
- 15: Drückerstößel
- 16: Kontaktarm
- 17: Kontaktbrücke
- 18: Rückstellfeder
- 19: Motoranschluß-Kontaktschiene
- 20: Akku
- 21: R/L-Umschalter
- 22: Motor
- 23: Verbindungsanschluß
- 24: Kontaktstelle
- 25: Wandungsdurchbruch
- 26: Wandungsfläche
- 27: Kontaktklammern
- 28: Kontaktträger
- 29: Schalterdeckel
- 30: Zugfeder
- 31: Kulissen
- 32: Lager
- 33: Lötfahne
- 34: Umschalthebel
- 35: Potentiometer-Schleifer
- 36: Kontaktbrücken
- 37: Schneidenlager
- 38: Seitenschenkel
- 39: Seitenschenkel
- 40: Verbindungsfläche
- 41: U-förmiger Ansatz
- 42: Seitenschenkel
- 43: Grundfläche
- 44: Seitenschenkel
- 45: Stößelachse

## Patentansprüche

1. Schalter, insbesondere zur Verwendung für ein handbetätigtes Akku-Elektrowerkzeug mit einem Gleichstrommotor und mit einer Steuerelektronik (6) mit Leistungstransistor (7) oder dergleichen zur Drehzahlveränderung des Gleichstrommotors, wobei eine Freilaufdiode (8) zum Schutz der Steuerelektronik (6) vorgesehen und der Leistungstransistor (7) mit einem an der Außenseite des Schaltergehäuses (13) vorgesehenen Kühlkörper (14) verbunden ist, ferner mit einem längsverschiebbaren Drücker (2), der auf wenigstens ein Kontaktsystem (5) einwirkt, welches einen Schaltkontakt (3, 4) mit jeweils einem beweglichen Kontaktträger umfaßt, wobei ein beweglicher Kontaktträger (3) und die Freilaufdiode (8) an einem gemeinsamen, als einteiliges bzw. einstückiges, stromführendes, elektrisches Verbindungsteil ausgebildetes, mit dem Leistungstransistor (7) verbundenes Lagerblech (11) angelenkt bzw. befestigt sind.

2. Schalter nach Anspruch 1, dadurch gekennzeichnet, daß das Lagerblech (11) unmittelbar oder über einen stromführenden und wärmeleitenden Verbindungsbolzen (12) oder dergleichen mit dem Leistungstransistor (7) oder dergleichen verbunden ist.

3. Schalter nach Anspruch 1, dadurch gekennzeichnet, daß das Lagerblech (11) einen zu einem Drückerstößel (15) führenden Kontaktarm (16) aufweist, daß der Drückerstößel (15) eine hieran gelagerte Kontaktbrücke (17) aufweist und daß die Kontaktbrücke mittels einer am Drückerstößel (15) vorgesehenen Rückstellfeder (18) eine elektrische Verbindung zwischen dem Kontaktarm (16) und einer Motoranschluß-Kontaktschiene (19) für einen Motorwicklungskurzschluß herstellt.

4. Schalter nach einem der Ansprüche 1 bis 3, dadurch gekennzeichnet, daß eine Verbindung vom Akku (20) über den Schaltkontakt des Kontaktsystems (5) mit dem Leistungstransistor (7) und vom Leistungstransistor (7) über das Lagerblech (11) mit einem Rechts/Links-Umschalter (21) hergestellt ist, wobei das Lagerblech (11) weiterhin zur Verbindung der Freilaufdiode (8) mit der Motoranschluß-Kontaktschiene (19) dient.

5. Schalter nach Anspruch 3, dadurch gekennzeichnet, daß eine im Schaltergehäuse (13) angeordnete Motoranschluß-Kontaktschiene (19) als Verbindungsleitung vom Akku (20) über den Rechts/Links-Schalter (21) zum Motor (22) dient, wobei ein elektrischer Verbindungsanschluß (23) für die Freilaufdiode (8) und eine weitere elektrische Kontaktstelle (24) für die Kontaktbrücke (17) vorgesehen ist.

6. Schalter nach einem der vorhergehenden Ansprüche, dadurch gekennzeichnet, daß das Schaltergehäuse (13) einen Wandungsdurchbruch (25) aufweist, in welchem der Leistungstransistor (7) mit einer Kühlfahne (9) am Lagerblech (11) oder am Verbindungsbolzen (12) gelagert ist, wobei die Kühlfahne (9) mit einem gehäuseseitigen Kühlkörper (14) verbunden ist.

7. Schalter nach Anspruch 6, dadurch gekennzeichnet, daß der Wandungsdurchbruch (25) eine umlaufende Wandungsfläche (26) aufweist, die von dem Kühlköper (14), insbesondere einem Kühlblech (14) staubdicht abgedichtet ist.

8. Schalter nach einem oder mehreren der vorhergehenden Ansprüche, dadurch gekennzeichnet, daß die Verbindung des Akkus (20) zum Motor (22) über den Akku-Schalter (1) erfolgt.

## Claims

1. Switch, in particular for a manually operated battery electric tool having a direct current motor and control electronics (6) with a power transistor (7) or the like for altering the speed of the direct current motor, whereby a free-wheel diode (8) is provided for protecting the control electronics (6), and the power transistor (7) is connected to a heat sink (14) provided on the outside of the switch casing (13), also with a lengthways displaceable pusher (2), which acts on at least one contact system (5) comprising a switch contact (3, 4) with one movable contact carrier, whereby a movable contact carrier (3) and the free-wheel diode (8) are hinged or fixed to a joint bearing sheet (11) constructed as a solid, one-piece, current-carrying, electrical connecting piece connected to the power transistor (7).

2. Switch according to claim 1, characterised in that the bearing sheet (11) is connected to the power transistor (7) or the like directly or via a current-carrying and heat-conducting connecting pin (12) or the like.

3. Switch according to claim 1, characterised in that the bearing sheet (11) has a contact arm (16) leading to a pusher slide (15), in that the pusher slide (15) has a contact bridge (17) mounted hereon and in that the contact bridge by means of a restoring spring (18) provided on the pusher slide (15) produces an electrical contact between the contact arm (16) and a motor connection-contact bar (19) for a motor winding short circuit.

4. Switch according to one of claims 1 to 3, characterised in that a connection from the battery (20) via the switching contact of the contact system (5) to the power transistor (7) and from the power transistor (7) via the bearing sheet (11) is formed by a right/left-reversing switch (21), whereby the bearing sheet (11) further serves to connect the free-wheel diode (8) to the motor connection contact bar (19).

5. Switch according to claim 3, characterised in that a motor connection contact bar (19) disposed in the switch casing (13) serves as a connection from the battery (20) via the right/left switch (21) to the motor (22), whereby an electrical connection (23) is provided for the free-wheel diode (8) and a further electrical contact point (24) for the contact bridge (17).

6. Switch according to one of the preceding claims, characterised in that the switch casing (13) has a wall opening (25) in which the power transistor (7) with cooling vane (9) is mounted on the bearing sheet (11) or on the connecting pin (12), whereby the cooling vane (9) is connected to a casing-side cool sink (14).

7. Switch according to claim 6, characterised in that the wall opening (25) has a peripheral wall surface (26) which is sealed off against dust from the cool sink (14), in particular a cooling sheet (14).

8. Switch according to one or several of the preceding claims characterised in that the connection of the battery (20) to the motor (22) is formed by the battery switch (1).

## Revendications

1. Commutateur, en particulier pour l'utilisation sur un outil électrique à accumulateur actionné à la main, comportant un moteur à courant continu et une électronique de commande (6) avec un transistor de puissance (7) ou analogue pour la modification de la vitesse de rotation du moteur à courant continu, une diode de roue libre (8) étant prévue pour protéger l'électronique de commande (6) et le transistor de puissance (7) étant relié à un corps de refroidissement (14) prévu sur la face externe du boîtier (13) du commutateur, de plus un poussoir (2) pouvant être déplacé longitudinalement et agissant au moins sur un système de contact (5) qui comporte un contact de commutation (3,4) avec à chaque fois un support de contact mobile, un support de contact mobile (3) et la diode de roue libre (8) étant articulés ou fixés sur une tôle de logement (11) commune, en une ou en deux pièces, électriquement conductrice, réalisée sous forme d'un élément de liaison électrique et reliée au transistor de puissance (7).

2. Commutateur selon la revendication 1,
caractérisé en ce que la tôle de logement (11) est reliée au transistor de puissance (7) ou analogue, directement ou par l'intermédiaire d'un tourillon de liaison (12) conducteur électriquement et thermiquement ou analogue.

3. Commutateur selon la revendication 1,
caractérisé en ce que la tôle de logement (11) comporte un bras de contact (16) dirigé vers un coulisseau de poussoir (15), en ce que le coulisseau de poussoir (15) comporte un pont de contact (17) qui y est agencé, et en ce que le pont de contact réalise, au moyen d'un ressort de rappel (18) prévu sur le coulisseau du poussoir (15), une liaison électrique entre le bras de contact (16) et un rail de contact de raccordement de moteur (19) pour un court-circuit d'enroulement de moteur.

4. Commutateur selon l'une des revendications 1 à 3,
caractérisé en ce qu'une liaison est réalisée de l'accumulateur (20) par l'intermédiaire du contact de commutation du système de contact (5) au transistor de puissance (7) et du transistor de puissance (7) par l'intermédiaire de la tôle de logement (11) à un commutateur droite-gauche (21), la tôle de logement (11) servant de plus à relier la diode de roue libre (8) au rail de contact de raccordement de moteur (19).

5. Commutateur selon la revendication 3,
caractérisé en ce qu'un rail de contact de raccordement de moteur (19) agencé dans le boîtier (13) du commutateur sert de liaison de l'accumulateur (20) par l'intermédiaire du commutateur droite-gauche (21) vers le moteur (22), un raccordement électrique (23) pour la diode à roue libre (8) et une autre zone de contact électrique (24) pour le pont de contact (17) étant prévu.

6. Commutateur selon l'une des revendications précédentes,
caractérisé en ce que le boîtier (13) du commutateur présente une ouverture de paroi (25), dans laquelle est logé le transistor de puissance (7) avec un élément de refroidissement (9) sur la tôle de logement (11) ou sur le tourillon de liaison (12), l'élément de refroidissement (9) étant relié à un corps de refroidissement (14) externe au boîtier.

7. Commutateur selon la revendication 6,
caractérisé en ce que l'ouverture de paroi (25) présente une surface de paroi périphérique (26) qui est protégée contre la poussière par rapport au corps de refroidissement (14), en particulier une tôle de refroidissement (14).

8. Commutateur selon l'une ou plusieurs des revendications précédentes,
caractérisé en ce que la liaison de l'accumulateur (20) au moteur (22) est effectuée par l'intermédiaire du commutateur à accumulation (1).
